# EUROPÄISCHE PATENTSCHRIFT

(11) **EP 0 196 479 B1**
(45) Veröffentlichungstag und Bekanntmachung des Hinweises auf die Patenterteilung: **27.09.1989**
(21) Anmeldenummer: 86102841.3
(22) Anmeldetag: 04.03.1986
(51) Int. Cl.: F42B 11/10

(54) **Bleifreies Jagdgeschoss**
Lead-free hunting projectile
Projectile de chasse qui ne contient pas de plomb

(30) Priorität: 22.03.1985 DE 3510343
(43) Veröffentlichungstag der Anmeldung: 08.10.1986
(73) Patentinhaber: Schirneker, Hans-Ludwig, D-59519 Möhnesee (DE)
(72) Erfinder: Schirneker, Hans-Ludwig, D-59519 Möhnesee (DE)
(74) Vertreter: Gille, Christian, Dipl.-Ing.

(56) Entgegenhaltungen:
- EP-A- 0 015 574
- DE-A- 2 839 372
- GB-A- 2 011 041
- US-A- 4 044 685

## Beschreibung

Diese Erfindung soll ein bleifreies Jagdgeschoß unter Schutz stellen, bei dem mittels der Verschlußkappe, beim Aufsetzen auf einen Wildkörper, Sollrißstellen in das Geschoß eingebracht werden, so daß dieses in gleiche Teile aufspreizt und beim Durchgang durch den Wildkörper kein Gewichtsverlust des Geschosses entsteht.

Es sind Jagdgeschosse bekannt, die aus einem Mantel und einem Bleikern bestehen. Die Spitze kann voll oder hohl ausgebildet sein. Der Mantel kann um das Geschoß verlaufende Verstärkungen aufweisen, wodurch die Aufpilzung begrenzt wird.

Diese Geschosse geben beim Durchgang durch das Ziel viele Mantel- und Bleisplitter ab, z.T. wird das Blei zu feinstem Staub bzw. Schleim zerrieben. Das Geschoß verliert hierdurch einen großen Teil seines Eigengewichts, so daß in vielen Fällen die Geschoßenergie nicht mehr ausreicht den gewünschten Ausschuß zu erzielen. Springt das Wild noch ab und verendet zu einem späteren Zeitpunkt, so gelangt zumindest ein Teil des Bleischleimes mit in den Blutkreislauf des Wildes.

Weiter sind Jagdgeschosse bekannt, die aus einem massiven Tombakkörper bestehen und von deren Spitze ausgehend ein Sackloch angeordnet ist. Im Innern der Sacklochbohrung sind Sollrißstellen vorgesehen. Die Bohrung selbst ist mit Blei oder Kunststoff ausgefüllt. Diese Geschosse haben mit Bleifüllung eine besonders starke Bleischleimentwicklung und bei einer Füllung mit Kunststoff einen absoluten Zerrieb des Kunststoffes.

Auch sind Jadgdgeschosse bekannt, die aus einem massiven Tombakkörper bestehen und bei denen das Sackloch vorne mit einer Haube abgeschlossen ist. An der Außenfläche der Geschoßspitze sind Einfräsungen vorgesehen, die das gleichmäßige Aufspreizen der Geschosse gewährleisten sollen. Diese Einfräsungen bieten aber einen erhöhten Luftwiderstand, so daß das Geschoß schneller an Geschwindigkeit und damit Energie, verliert. Auch ist die Herstellung solcher Geschosse wegen der Einbringung der Fräsungen relativ teuer.

Die zuvor aufgezeigten Nachteile auszuschalten, ist Aufgabe dieser Erfindung. Die Erfindung sieht ein Geschoß vor, bei dem der gesamte Geschoßkörper z.B. aus Tombak besteht. Der Geschoßkörper ist in bekannter Weise vorne spitz (konisch) ausgebildet. Im Zentrum des Geschosses, ausgehend von der Spitze, ist eine Sacklochbohrung vorgesehen, die mit einer speziellen Verschlußhaube oder einem Verschlußstopfen, vorzugsweise aus Stahl, abgedeckt ist. Die Verschlußhaube weist zwei oder mehrere (vorzugsweise vier oder fünf) Nocken auf, welche die Aufgabe haben beim Auftreffen auf das Ziel und beim Zurückgleiten der Verschlußhaube in das Sackloch, die Innenwandung aufzuschneiden um ein gleichmäßiges Aufspreizen zu erreichen. Vorzugsweise ist die Verschlußhaube vorne nicht ballig, sondern glatt oder hohl ausgebildet. Hierdurch wird ein sicheres und schnelles Zurückgleiten der Geschoßhaube erzielt.

Beim Auftreffen eines solchen Jagdgeschosses auf einen Wildkörper, wird nun die Verschlußhaube beim Aufsetzen nach hinten in die Sacklochbohrung geschoben, wobei die Nocken der Verschlußhaube die Wandung der Sacklochbohrung anritzen. In dem entstehenden Hohlraum vor der Verschlußhaube, entsteht nun ein hoher Staudruck, durch den die Spitze des Geschoßkörpers aufspreizt, bzw. aufgerissen wird. Die Rißstellen entstehen nun gleichmäßig verteilt auf den Umfang des Geschosses an den angeritzten Stellen, welche mittels der Verschlußhaubennocken eingebracht wurden. Je weiter nun die Verschlußhaube nach hinten dringt, desto mehr vergrößern sich die aufgerissenen Fahnen des Geschoßkörpers und legen sich durch den Widerstand von vorne ringförmig nach hinten um. Da sich das Geschoß bei diesem Vorgang symmetrisch aufgespreizt hat, behält es seine Richtung im Wildkörper bei und überschlägt sich nicht. Durch das geringe Gewicht der Verschlußhaube, sowie den geringen Widerstand welcher beim Rückwärtsgehen der Haube zu überwinden ist, reagiert das Geschoß sehr schnell, so daß die Aufspreizung beim Aufsetzen auf den Wildkörper bereits beginnt und schnell fortschreitet. Auf dem Wege durch den Wildkörper werden keinerlei Metallteile vom Geschoß getrennt, so daß dieses sein volles Gewicht beibehält. Hierdurch ist sichergestellt, daß praktisch immer ein Ausschuß erzielt wird. Durch die Drehung des Geschosses im Wildkörper und infolge der abstehenden Fahnen werden besonders viele Blutgefäße zerstört, was wichtig ist um genügend Schweißabgabe beim Austritt des Geschosses aus dem Wildkörper zu erreichen.

Weil eine Splitterwirkung, wie sie beim Mantelgeschoß mit Bleikern auftritt, nicht vorhanden ist, fällt die Wildbretzerstörung nur sehr gering aus.

Natürlich ist es auch möglich, die Nocken an der Verschlußhaube etwas schräg zur Achse anzubringen. Hierdurch wird ein etwas verwundener, drallähnlicher Anritzvorgang erzielt, so daß die beim Schuß entstehenden Fahnen auch entsprechend schräg zur Achse verlaufen. Durch die Schrägstellung der Fahnen kann eine verstärkte Wirkung erzielt werden. Die Schrägstellung der Nocken kann wahlweise in zwei Richtungen vorgesehen sein, so daß bezüglich der Sollrißstellen entweder Links- oder Rechtsdrall entsteht. Auch kann das Geschoß mit einer Haar-Schnittkante versehen sein.

Geschosse aus massivem Tombak haben im Allgemeinen einen erhöhten Einpreßwiderstand beim Eintritt in den Lauf. Dieser Erscheinung kann entgegengewirkt werden, wenn am Heck im Führungsteil des Geschosses Entlastungsrillen, oder ein Konus, vorgesehen sind. Auch ist es möglich, die Sacklochbohrung nicht zylindrisch, sondern leicht konisch oder teilweise konisch auszubilden. Hierdurch kann die Aufspreizung des Geschosses reguliert werden.

Der erfindungsgemäße Geschoßkörper ist auf einem Drehautomaten leicht herzustellen. Die Verschlußhaube ist im Kaltpreßverfahren, vorzugsweise aus Stahl, einfach herstellbar. Die Verschlußhaube wird nur noch in die Spitze des Geschoßkörpers eingepreßt. Durch die Nocken an der Haube wird ein sicherer Preßsitz erzielt.

In der Zeichnung ist ein Ausführungsbeispiel des erfindungsgemäßen bleifreien Jagdgeschosses und einer Verschlußhaube in stark vergrößertem Maßstab dargestellt und zwar zeigt:
Fig. 1 einen Längsschnitt durch eine Ausführungsform des Jagdgeschosses mit Verschlußhaube, mit parallel zur Achse verlaufenden Nocken,
Fig. 2 einen Längsschnitt durch das aufgespreizte Jagdgeschoß gemäß der Fig. 1,
Fig. 3 einen Längsschnitt durch eine Ausführungsform der Verschlußhaube mit schräg zur Achse verlaufenden Nocken,
Fig. 4 eine Draufsicht auf eine Verschlußhaube, gemäß der Fig. 3.

Der in der Fig. 1 dargestellte Geschoßkörper 1 ist z.B. aus Tombak, Kupfer, oder dergl. hergestellt. Die Sacklochbohrung 2 ist zentrisch am vorderen Ende des Geschoßkörpers 1 eingebracht. An der Spitze ist die Verschlußhaube oder der Verschlußstopfen 3 eingesetzt, deren Stirnfläche 4 flach ausgebildet ist. An der Außenfläche der Verschlußhaube oder der Verschlußstopfen 3 sind keilförmige Nocken 5 angeordnet. Die Verschlußhaube 3 ist in die Spitze des Geschoßkörpers 1 fest eingepreßt.

Die Fig. 2 zeigt einen Längsschnitt durch ein Geschoß nach dem Schuß, in aufgespreiztem Zustand. Die Spitze und der erste Teil des zylindrischen Geschoßkörpers 1 haben sich zu seitlich abstehenden Fahnen 6 verformt. Die Verschlußhaube 3 ist bis zum Ende des Sackloches 2 geschoben.

Die Fig. 3 + 4 stellen eine Verschlußhaube dar, die mit schräg zur Achse verlaufenden Nocken 7 ausgestattet ist. Die Stirnfläche 8 der Verschlußhaube ist vorne hohl ausgebildet, sowie mit einer vergrößernden Kante 9 versehen.

Das zuvor beschriebene bleifreie Jagdgeschoß erfüllt alle innen- außen- und zielballistischen Anforderungen. Es reagiert beim Aufsetzen auf ein Ziel sehr schnell, behält seine Richtung im Wildkörper bei, erwirkt einen genügend großen Ausschuß, die Wildbretzerstörung ist nur gering, die Energieabgabe im Ziel ist gut und damit auch die Wirkung und schließlich, es ist ein völlig blei- und kunststofffreies Geschoß, so daß Vergiftungen nicht eintreten können.

## Patentansprüche

1. Bleifreies Jagdgeschoß mit einem Geschoßkörper (1) aus Tombak, Kupfer od. dgl., mit einem von der Spitze ausgehenden Sackloch (2) und mit einer Verschlußhaube oder einem Verschlußstopfen (3) für das Sackloch (2), dadurch gekennzeichnet, daß die Verschlußhaube (3) aus hartem Material wie Stahl besteht und wenigstens zwei seitlich abstehende Nocken (5) aufweist.

2. Bleifreies Jagdgeschoß nach Anspruch 1, dadurch gekennzeichnet, daß die Nocken (5) an der Verschlußhaube (3) parallel zur Achse verlaufen.

3. Bleifreies Jagdgeschoß nach Anspruch 1, dadurch gekennzeichnet, daß die Nocken (5) an der Verschlußhaube (3) schräg zur Achse verlaufen.

## Claims

1. A lead-free hunting bullet comprising a bullet body (1) made of tombac, copper or the like, a blind hole (2) extending from the tip and a blanking cap or a blanking plug (3) for closing said blind hole (2), characterized in that said blanking cap (3) consists of a hard material as steel and comprises at least two cams (5) sticking out thereof.

2. A lead-free hunting bullet as claimed in claim 1, characterized in that said cams (5) extend at said blanking cap (3) parallel to the axis.

3. A lead-free hunting bullet as claimed in claim 1, characterized in that said cams (5) extend at said blanking cap (3) inclined to the axis.

## Revendications

1. Projectile de chasse sans plomb, constitué d'un corps (1) de projectile en tombac, cuivre ou analogue, avec un trou borgne (2) partant de la pointe, et d'un bouchon d'obturation, ou tampon d'obturation (3), pour le trou borgne (2), caractérisé en ce que le bouchon d'obturation (3) est constitué d'un matériau dur comme de l'acier et présente au moins deux ergots (5) venant en saillie latéralement.

2. Projectile de chasse sans plomb selon la revendication 1, caractérisé en ce que les ergots (5) du bouchon d'obturation (3) sont dirigés parallèlement à l'axe.

3. Projectile de chasse sans plomb selon la revendication 1, caractérisé en ce que les ergots (5) du bouchon d'obturation (3) sont dirigés obliquement par rapport à l'axe.
